# EUROPÄISCHE PATENTANMELDUNG

(11) **EP 0 798 687 A1**
(43) Veröffentlichungstag der Anmeldung: **01.10.1997**
(21) Anmeldenummer: 97104857.4
(22) Anmeldetag: 21.03.1997
(51) Int. Cl.: G09F 15/00

(54) **Mobile Demonstrationstafel**

(30) Priorität: 29.03.1996 DE 19612562
(71) Anmelder: Neuland GmbH Kommunikationssysteme, 36124 Eichenzell (DE)
(72) Erfinder: Neuland, Erich, 36093 Künzell (DE)
(74) Vertreter: Schlagwein, Udo, Dipl.-Ing.

(57) **Zusammenfassung**

Bei einer mobilen Demonstrationstafel, welche eine beispielsweise als Pinwand ausgebildete, von Rahmenprofilen (2, 3) eingefaßte Tafelplatte (1) hat, ist an den in Gebrauchslage vertikal ausgerichteten Schmalseiten jeweils ein Standbein (9) am Rahmenprofil (2) verschieblich zwischen zumindest zwei Stellungen angeordnet. Jedes Standbein (9 ) ist mit einem am Standbein (9) befestigten oberen Abstützkörper (15) und mit Abstand hierzu weiter unten am Rahmenprofil (2) in einem Abstützbereich (14) derart abgestützt, daß das obere Ende des Standbeines (9) geringfügig mehr seitlichen Abstand vom Rahmenprofil (2) hat als das Standbein (9) im unteren Abstützbereich (14). Eine Klemmschraube (23) ist zwischen dem Abstützkörper (15) und dem unteren Abstützbereich (14) angeordnet und in eine Mutter (24) des Rahmenprofils (2) geschraubt. Dadurch kommt es in ausgefahrener Stellung der Standbeine (9) zu einem spielfreien Festklemmen des jeweiligen Standbeines (9).

## Beschreibung

Die Erfindung betrifft eine mobile Demonstrationstafel, welche eine beispielsweise als Pinwand ausgebildete, von Rahmenprofilen eingefaßte Tafelplatte hat und bei der an den in Gebrauchslage vertikal ausgerichteten Seiten jeweils ein Standbein am Rahmenprofil verschieblich zwischen zumindest zwei Stellungen angeordnet ist, so daß die Standbeine aus einer Transportstellung, in der sie jeweils mit einem Fuß gegen die Unterkante des unteren Rahmenprofils anliegen, in eine Gebrauchsstellung verschoben werden können, in der der Fuß Abstand von der Unterkante hat und die für jedes Standbein eine in das Rahmenprofil zu schraubende Klemmschraube zum Spannen des Standbeines gegen das Rahmenprofil aufweist.

Eine Demonstrationstafel der vorstehenden Art ist Gegenstand der EP-B-0 092 054. Die bekannte Demonstrationstafel wird mit den patentgeschützten Merkmalen gebaut und hat sich in der Praxis bewährt. Sie erfordert es jedoch, daß man beim Aufbau der Demonstrationstafel einen Steckschlüssel zur Verfügung hat, um die Beine nach dem Verschieben aus der Transporistellung in die Gebrauchsstellung durch Festziehen der jeweiligen Klemmschraube spielfrei zu fixieren. Da oftmals der erforderliche Steckschlüssel verlorengeht, kann dieses Erfordernis in der Praxis zu Verdruß führen. Es ist deshalb wünschenswert, eine Demonstrationstafel so zu gestalten, daß sie auch ohne Werkzeug montiert und demontiert werden kann. Deshalb könnte man daran denken, die jeweilige Klemmschraube durch eine federbelastete Rasteinrichtung zu ersetzen. Dann wäre jedoch nicht zu vermeiden, daß die von dem Rahmenprofil eingefaßte Tafelplatte gegenüber den Standbeinen Spiel hat, was sich beim Schreiben auf einer solchen Demonstrationstafel oder beim Anheften von Informationsträgern unangenehm bemerkbar machen würde.

Der Erfindung liegt das Problem zugrunde, eine mobile Demonstrationstafel der eingangs genannten Art so auszubilden, daß ihre Standbeine ohne Werkzeug zwischen einer Transportstellung und einer Gebrauchsstellung bewegt werden können, ohne daß in Gebrauchsstellung zwischen den Standbeinen und den Rahmenprofilen Spiel auftreten kann.

Dieses Problem wird erfindungsgemäß dadurch gelöst, daß jedes Standbein mit einem am Standbein befestigten oberen Abstützkörper und mit Abstand hierzu weiter unten am Rahmenprofil in einem Abstützbereich derart abgestützt ist, daß das obere Ende des Standbeines geringfügig mehr seitlichen Abstand vom Rahmenprofil hat als das Standbein im unteren Abstützbereich, und daß die Klemmschraube zwischen dem Abstützkörper und dem unteren Abstützbereich angeordnet ist.

Bei einer solchen Demonstrationstafel ist der gegenseitige Abstand der Standbeine im Fußbereich geringfügig geringer als im oberen Bereich. Dadurch hat das jeweilige Standbein in Höhe seines oberen Abstützkörpers mehr seitlichen Abstand vom Rahmenprofil als im Bereich der Klemmschraube. Schiebt man das Standbein aus seiner Gebrauchsstellung nach oben in die Transportstellung, dann entsteht nach einem geringen Verschiebeweg Spiel im Bereich der Klemmschraube, so daß das Verschieben ohne unerwünschte Schwergängigkeit erfolgen kann. Beim Verschieben der Standbeine in Gebrauchsstellung kommt es kurz vor Erreichen der Gebrauchsstellung zu einer Aufhebung des Spiels, so daß die Standbeine in Endstellung spielfrei mit den Rahmenprofilen verbunden sind. Beim erstmaligen Aufstellen einer Demonstrationstafel kann man die Klemmschrauben mit einem Werkzeug gerade so fest anziehen, daß die gewünschte Klemmwirkung und damit Spielfreiheit entsteht. Dann braucht man nach einem Zusammenbau bei einem erneuten Aufbau kein Werkzeug, um zu erreichen, daß die Standbeine in eine spielfreie Endstellung gelangen. Die Erfindung ermöglicht es deshalb, die Teile der mobilen Demonstrationstafel mit relativ groben Toleranzen zu fertigen und allein durch einmaliges Anziehen der Klemmschrauben alle Toleranzen auszugleichen.

Bei einer Demonstrationstafel, bei der jedes Standbein als seitlich über das Rahmenprofil greifendes Profilteil ausgebildet ist, kann man den oberen Abstützkörper besonders einfach durch ein ohnehin vorhandenes Bauteil bilden, wenn der obere Abstützkörper als eine das Standbein an seinem oberen Ende verschließende Abschlußkappe ausgebildet ist. Da die Abschlußkappe üblicherweise aus einem Kunststoff und das Rahmenprofil aus Leichtmetall bestehen, wird hierdurch zugleich vermieden, daß die Standbeine durch ihre Abstützung beim Verschieben das Rahmenprofil zerkratzen können.

Besonders einfach ist der obere Abstützkörper gestaltet, wenn er sattelförmig ausgebildet ist und zwischen zwei teilweise über das Rahmenprofil greifenden Seitenteilen einen die Seitenteile verbindenden Abstützsteg hat.

Die Standbeine könnten im unteren Bereich einfach gegen das jeweilige Rahmenprofil anliegen. Sie würden dann am Rahmenprofil scheuern. Ein Zerkratzen der Teile kann ohne zusätzliche Bauteile auch in diesem Bereich vermieden werden, wenn gemäß einer anderen Weiterbildung der Erfindung der untere Abstützbereich durch die Außenkontur eines Eckverbinders gebildet ist, welcher die dort eine Ecke bildenden Rahmenprofile miteinander verbindet.

Funktionalität und Aussehen lassen sich optimal miteinander vereinen, wenn gemäß einer anderen Weiterbildung der Erfindung der Eckverbinder in der Ebene der Demonstrationstafel oder parallel hierzu einen elliptischen Grundkörper hat, von dem aus rechtwinklig zueinander zwei Einsteckstege in die beiden dort eine Ecke bildenden Rahmenprofile führen und wenn die Außenkontur des Grundkörpers geringfügig über die Außenkontur des vertikal verlaufenden Rahmenprofils ragt.

Die Standbeine können in mehreren Positionen in ihrer Höhenlage formschlüssig fixiert werden, ohne daß hierzu Werkzeug erforderlich ist, wenn zwischen dem oberen Abstützkörper und dem unteren Abstützbereich auf dem vertikalen Rahmenprofil ein Beinverbinder befestigt ist, welcher einen von einer Feder vom Rahmenprofil weg vorgespannten Rastbolzen hat, der zum Eingreifen in Positionierbohrungen des Standbeines ausgebildet ist. Hierdurch braucht man vor dem Verschieben eines Standbeines lediglich mit einem Finger auf den Rastbolzen zu drücken, um das Standbein zu entriegeln.

Die Standbeine sind zum Verschieben besonders gut geführt, wenn die Klemmschraube durch einen Kulissenkörper führt, welcher außenseitig gegen zwei aufeinander gerichtete Stege im Inneren des das Standbein bildenden Profilteils anliegt.

Der Kulissenkörper kann einteilig mit dem Beinverbinder ausgebildet werden, wenn der Kulissenkörper im Freiraum zwischen den inneren, aufeinander gerichteten Stegen des das Standbein bildenden Profilteils mittels eines Verbindungsstückes mit dem Beinverbinder verbunden ist.

Die Standbeine sind besonders gut und leichtgängig geführt, ohne daß die Gefahr eines Zerkratzens der Standbeine oder Rahmenprofile besteht, wenn sie ausschließlich jeweils durch ihren Abstützkörper und den jeweiligen Eckverbinder geführt sind.

Die Erfindung läßt zahlreiche Ausführungsformen zu. Zur weiteren Verdeutlichung ihres Grundprinzips ist eine davon in der Zeichnung dargestellt und wird nachfolgend beschrieben. Die Zeichnung zeigt in
- Fig.1: eine Vorderansicht einer erfindungsgemäßen Demonstrationstafel,
- Fig.2: einen gegenüber Figur 1 im Maßstab vergrößerten, linken unteren Eckbereich der Demonstrationstafel, teilweise geschnitten und schematisch dargestellt,
- Fig.3: einen Querschnitt durch die Demonstrationstafel entlang der Linie IV - IV in Figur 2,
- Fig.4: einen Schnitt durch einen Eckverbinder der Demonstrationstafel,
- Fig.5: einen Längsschnitt durch einen Beinverbinder der Demonstrationstafel,
- Fig.6: eine Draufsicht auf den Beinverbinder,
- Fig.7: einen senkrechten Schnitt durch einen Abstützkörper eines Standbeines,
- Fig.8: eine Ansicht des Abstützkörpers von unten.

Die in Figur 1 als Ganzes gezeigte Demonstrationstafel hat eine in zwei gleich große Bereiche aufgeteilte Tafelplatte 1, welche von Rahmenprofilen 2, 3, 4, 5 eingefaßt ist. Die Tafelplatte 1 und die Rahmenprofile 2 - 5 sind so ausgebildet, daß der obere Bereich auf den unteren geklappt werden kann, wenn man zwei seitliche Schieber 6, 7 aus einer Arretierungsstellung heraus verschiebt. Ein Traggriff 8 dient sowohl zum Tragen der zusammengeklappten Demonstrationstafel als auch zum Zusammenhalten der aufeinanderliegenden Hälften der Tafelplatte 1.

Die Demonstrationstafel steht auf zwei Standbeinen 9, 10, welche jeweils einen Fuß 11, 12 haben. Diese Standbeine 9, 10 sind ihrerseits als Profilteil ausgebildet und stützen sich jeweils von außen gegen ein die vertikale Seite der Demonstrationstafel bildendes Rahmenprofil 2, 4 ab. Wichtig für die Erfindung ist die Gestaltung der Standbeine 9, 10 und ihre Befestigung am jeweiligen Rahmenprofil 2, 4. Zur näheren Erläuterung wird nachfolgend zunächst auf die Figur 2 Bezug genommen.

Die Figur 2 zeigt eine untere, linke Ecke der Tafelplatte 1 mit Teilbereichen der Rahmenprofile 2 und 3. Diese Rahmenprofile 2, 3 sind im Eckbereich durch einen Eckverbinder 13 miteinander verbunden, welcher zur Außenseite hin geringfügig über die Kontur des Rahmenprofils 2 ragt und dort einen unteren Abstützbereich 14 bildet, gegen welchen das Standbein 9 anliegt. Am oberen Ende des Standbeines 9 ist in ihm ein als Abschlußkappe ausgebildeter Abstützkörper 15 eingesetzt, mit welchem das Standbein 9 nahe seines oberen Endes von außen her gegen das Rahmenprofil 2 anliegt. Der Abstützkörper 15 und der Eckverbinder 13 dienen zugleich dazu, das Standbein zu führen, indem dieses sattelartig über diese Bauteile greift.

Unterhalb des Abstützkörpers 15 ist ein Beinverbinder 16 fest mit dem Rahmenprofil 2 verbunden. In diesem Beinverbinder 16 ist ein Rastbolzen 17 angeordnet, welcher von einer Feder 18 vom Rahmenprofil 2 weg vorgespannt wird und in der dargestellten Position in eine Positionierbohrung 19 des Standbeines 9 ragt. Das Standbein 9 hat nahe seines unteren Endes eine weitere Positionierbohrung 20. Drückt man auf den Rastbolzen 17, dann kann man das Standbein 9 aus der dargestellten Gebrauchsstellung heraus so weit nach oben schieben, bis der Fuß 11 von unten her gegen das untere, horizontal verlaufende Rahmenprofil 3 anliegt. In dieser Position schnappt der Rastbolzen 17 in die untere Positionierbohrung 20 und sichert somit das Standbein 9 in dieser Ruhestellung.

Der Beinverbinder 16 ist einstückig mit einem Kulissenkörper 21 ausgebildet, welcher sich im Inneren des Hohlprofils des Standbeines 9 gegen zwei dort verlaufende Stege abstützt, von denen in Figur 2 ein Steg 22 zu sehen ist. Durch den Kulissenkörper 21 führt eine Klemmschraube 23, welche in eine im Inneren des Rahmenprofils 2 befestigte Mutter 24 geschraubt ist. Die Klemmschraube 23 drückt über den Kulissenkörper 21 und den Steg 22 das Standbein 9 im oberen Bereich mit seinem Abstützkörper 15 gegen das Rahmenprofil 2 und weiter unten unmittelbar mit seinem Hohlprofil gegen den Abstützbereich 14.

Wie die Figur 2 erkennen läßt, sind der Abstützkörper 15 und der Abstützbereich 14 so bemessen, daß das Standbein 9 etwas schräg steht und vom gegenüberliegenden Standbein 10 unten geringeren Abstand hat als oben. Das führt dazu, daß beim Hochschieben der Standbeine 9, 10 sich der Höhenversatz zwischen der Anlage des Abstützkörpers 15 am Rahmenprofil 2 und dem unteren Abstützbereich 14 wegen des größer werdenden Abstandes zwischen dem Abstützkörper 15 und dem Abstützbereich 14 an der Klemmschraube 23 weniger auswirkt. Dadurch entsteht beim Hochschieben zwischen dem Kulissenkörper 21 und dem Steg 22 Spiel, so daß das Hochschieben nach einem kurzen, schwergängigen Bereich leicht erfolgen kann. In der Praxis ist es möglich, die Klemmschraube 23 genau so fest anzuziehen, daß erst unmittelbar vor Erreichen der Gebrauchsstellung eine Klemmung eintritt. Möglich ist es auch, in den Standbeinen 9, 10 außenseitig jeweils in einer solchen Position ein Loch vorzusehen, daß dieses Loch in Gebrauchsstellung mit der jeweiligen Klemmschraube 23 fluchtet. Dann besteht die Möglichkeit, die Klemmschraube in Gebrauchsstellung mit einem Steckschlüssel vollständig festzuziehen, um ein Einfahren der Standbeine 9, 10 ohne Werkzeug auszuschließen.

Die Schnittdarstellung gemäß Figur 3 zeigt das Rahmenprofil 2, über welches das als Profilteil ausgebildete Standbein 9 seitlich greift. Im Inneren des Standbeines 9 erkennt man den Steg 22 und spiegelsymmetrisch dazu gegenüberliegend einen entsprechenden Steg 25. Zwischen den aufeinander gerichteten Enden der Stege 22, 25 befindet sich ein Freiraum 26. Der Kulissenkörper 21 liegt auf den beiden Stegen 22, 25 auf und greift mit einem Verstärkungsbereich 27, der jedoch nicht auf das Rahmenprofil 2 aufsitzen darf, in den Freiraum 26 ein. Der Kulissenkörper 21 dient nur dazu, das Standbein 9 gegen das Rahmenprofil 2 zu drücken. Zu sehen ist in Figur 3 weiterhin die Klemmschraube 23, welche in die Mutter 24 geschraubt ist. Ein Loch 37 in Standbein 9 ermöglicht es, in der dargestellten Position des Standbeines 9 die Klemmschraube 23 mittels eines Steckschlüssels fester zu ziehen oder zu lockern.

Die Figur 4 zeigt den Eckverbinder 13. Dieser hat einen elliptischen Grundkörper 28, von dem aus rechtwinklig zueinander zwei Einsteckstege 29, 30 wegführen. Diese Einsteckstege 29, 30 greifen im Einbauzustand in die Rahmenprofile 2, 3.

Die Figuren 5 und 6 zeigen den Beinverbinder 16 als Einzelteil. Dieser hat eine zylindrische Rastbolzenaufnahme 31, welche den in Figur 2 schematisch gezeigten Rastbolzen 17 aufnimmt. Der Kulissenkörper 21 ist durch ein im Querschnitt dünnwandiges Verbindungsstück 32, welches durch den in Figur 3 zu sehenden Freiraum 26 zwischen den Stegen 22, 25 führt, mit dein Beinverbinder 16 verbunden. Zu erkennen ist weiterhin in den Figuren 5 und 6 eine Bohrung 33 im Kulissenkörper 21, durch welche die in den Figuren 2 und 3 zu sehende Klemmschraube 23 führt.

In den Figuren 7 und 8 ist der Abstützkörper 15 als Einzelteil dargestellt. In Figur 8 ist zu sehen, daß dieses sattelförmig ausgebildet ist und zwei Seitenteile 34, 35 hat, welche teilweise über das Rahmenprofil 2 greifen und zwischen denen ein diese verbindender Abstützsteg 36 verläuft. Mit diesem Abstützsteg 36 liegt der Abstützkörper 15 und damit das jeweilige Standbein 9, 10 mit seinem oberen Ende gegen das Rahmenprofil 2 bzw. 4 an.

### Bezugszeichenliste

- 1: Tafelplatte
- 2: Rahmenprofil
- 3: Rahmenprofil
- 4: Rahmenprofil
- 5: Rahmenprofil
- 6: Schieber
- 7: Schieber
- 8: Traggriff
- 9: Standbein
- 10: Standbein
- 11: Fuß
- 12: Fuß
- 13: Eckverbinder
- 14: Abstützbereich
- 15: Abstützkörper
- 16: Beinverbinder
- 17: Rastbolzen
- 18: Feder
- 19: Positionierbohrung
- 20: Positionierbohrung
- 21: Kulissenkörper
- 22: Steg
- 23: Klemmschraube
- 24: Mutter
- 25: Steg
- 26: Freiraum
- 27: Verstärkungsbereich
- 28: Grundkörper
- 29: Einstecksteg
- 30: Einstecksteg
- 31: Rastbolzenaufnahme
- 32: Verbindungsstück
- 33: Bohrung
- 34: Seitenteil
- 35: Seitenteil
- 36: Abstützsteg
- 37: Loch

## Patentansprüche

1. Mobile Demonstrationstafel, welche eine beispielsweise als Pinwand ausgebildete, von Rahmenprofilen eingefaßte Tafelplatte hat und bei der an den in Gebrauchslage vertikal ausgerichteten Seiten jeweils ein Standbein am Rahmenprofil verschieblich zwischen zumindest zwei Stellungen angeordnet ist, so daß die Standbeine aus einer Transportstellung, in der sie jeweils mit einem Fuß gegen die Unterkante des unteren Rahmenprofils anliegen, in eine Gebrauchsstellung verschoben werden können, in der der Fuß Abstand von der Unterkante hat und die für jedes Standbein eine in das Rahmenprofil zu schraubende Klemmschraube zum Spannen des Standbeines gegen das Rahmenprofil aufweist, **dadurch gekennzeichnet**, daß jedes Standbein (9, 10) mit einem am Standbein (9, 10) befestigten oberen Abstützkörper (15) und mit Abstand hierzu weiter unten am Rahmenprofil (2, 4) in einem Abstützbereich (14) derart abgestützt ist, daß das obere Ende des Standbeines (9, 10) geringfügig mehr seitlichen Abstand vom Rahmenprofil (2, 4) hat als das Standbein (9, 10) im unteren Abstützbereich (14) und daß die Klemmschraube (23) zwischen dem Abstützkörper (15) und dem unteren Abstützbereich (14) angeordnet ist.

2. Mobile Demonstrationstafel nach Anspruch 1, bei der jedes Standbein als seitlich über das Rahmenprofil greifendes Profilteil ausgebildet ist, **dadurch gekennzeichnet**, daß der obere Abstützkörper (15) als eine das Standbein (9, 10) an seinem oberen Ende verschließende Abschlußkappe ausgebildet ist.

3. Mobile Demonstrationstafel nach Anspruch 2, **dadurch gekennzeichnet**, daß der obere Abstützkörper (15) sattelförmig ausgebildet ist und zwischen zwei teilweise über das Rahmenprofil (2, 4) greifenden Seitenteilen (34, 35) einen die Seitenteile verbindenden Absbützsteg (36) hat.

4. Mobile Demonstrationstafel nach zumindest einem der vorangehenden Ansprüche, **dadurch gekennzeichnet**, daß der untere Abstützbereich (14) durch die Außenkontur eines Eckverbinders (13) gebildet ist, welcher die dort eine Ecke bildenden Rahmenprofile (2, 3) miteinander verbindet.

5. Mobile Demonstrationstafel nach Anspruch 4, **dadurch gekennzeichnet**, daß der Eckverbinder (13) in der Ebene der Demonstrationstafel oder parallel hierzu einen elliptischen Grundkörper (28) hat, von dem aus rechtwinklig zueinander zwei Einsteckstege (29, 30) in die beiden dort eine Ecke bildenden Rahmenprofile (2, 3) führen und daß die Außenkontur des Grundkörpers (28) geringfügig über die Außenkontur des vertikal verlaufenden Rahmenprofils (2) ragt.

6. Mobile Demonstrationstafel nach zumindest einem der vorangehenden Ansprüche, **dadurch gekennzeichnet**, daß zwischen dem oberen Abstützkörper (15) und dem unteren Abstützbereich (14) auf dem vertikalen Rahmenprofil (2) ein Beinverbinder (16) befestigt ist, welcher einen von einer Feder (18) vom Rahmenprofil (2) weg vorgespannten Rastbolzen (17) hat, der zum Eingreifen in Positionierbohrungen (19, 20) des Standbeines (9) ausgebildet ist.

7. Mobile Demonstrationstafel nach Anspruch 6, **dadurch gekennzeichnet**, daß die Klemmschraube (23) durch einen Kulissenkörper (21) führt, welcher außenseitig gegen zwei aufeinander gerichtete Stege (22, 25) im Inneren des das Standbein (9) bildenden Profilteils anliegt.

8. Mobile Demonstrationstafel nach Anspruch 7, **dadurch gekennzeichnet**, daß der Kulissenkörper (21) im Freiraum zwischen den inneren, aufeinander gerichteten Stegen (22, 25) des das Standbein (9) bildenden Profilteils mittels eines Verbindungsstückes (32) mit dem Beinverbinder (16) verbunden ist.

9. Mobile Demonstrationstafel nach Anspruch 8, **dadurch gekennzeichnet**, daß die Standbeine (9, 10) ausschließlich jeweils durch ihren Abstützkörper (15) und den jeweiligen Eckverbinder (13) geführt sind.
